# EUROPÄISCHE PATENTSCHRIFT

(11) **EP 1 478 583 B1**
(45) Veröffentlichungstag und Bekanntmachung des Hinweises auf die Patenterteilung: **31.08.2005**
(21) Anmeldenummer: 03704090.4
(22) Anmeldetag: 17.02.2003
(51) Int. Cl.: B65D 85/10, B65D 77/04, B65D 75/62

(54) **VERPACKUNG INSBESONDERE FÜR ZIGARETTEN**
CONTAINER, ESPECIALLY FOR CIGARETTES
EMBALLAGE, EN PARTICULIER POUR CIGARETTES

(30) Priorität: 20.02.2002 AT 2602002
(43) Veröffentlichungstag der Anmeldung: 24.11.2004
(73) Patentinhaber: RATH, Josef, 8211 Ilztal (AT)
(72) Erfinder: RATH, Josef, 8211 Ilztal (AT)
(74) Vertreter: Gibler, Ferdinand
(86) Internationale Anmeldenummer: PCT/AT2003/000049
(87) Internationale Veröffentlichungsnummer: WO 2003/070601

(56) Entgegenhaltungen:
- DE-A- 19 605 112
- US-A- 5 192 262

## Beschreibung

Die Erfindung betrifft eine Verpackung, insbesondere für Zigaretten, mit einem Grundkörper, welcher eine Bodenfläche und eine erste Wandung umfaßt, und einer Kappe, welche eine Deckfläche und eine zweite Wandung umfaßt, wobei der Grundkörper und die Kappe an einer ersten Seite der ersten Wandung und einer ersten Seite der zweiten Wandung kippbar miteinander verbunden sind, wobei im verschlossenen Zustand der Verpackung zwischen den weiteren Seiten der ersten Wandung und den weiteren Seiten der zweiten Wandung ein Spalt ausgebildet ist, wobei um den Grundkörper und die Kappe zumindest im verschlossenen Zustand der Verpackung eine Schutzhülle angeordnet ist, wobei die Schutzhülle im Bereich des Spaltes eine Perforation aufweist und zumindest bereichsweise mit dem Grundkörper und/oder der Kappe verbunden, insbesondere verklebt od. dgl., ist.

Bekannte derartige Verpackungen weisen einen Grundkörper aus Karton od. dgl. mit einer Zellophanfolie als Schutzhülle auf. Die Schutzhülle wird beim ersten Öffnen der Verpackung mittels eines Streifens aufgerissen und anschließend die Schutzhülle, die angrenzend an die Kappe angeordnet ist, und der Streifen von der Verpackung getrennt.

Nachteilig an diesen Verpackungen ist, daß der Teil der Schutzhülle, der angrenzend an die Kappe angeordnet ist, und der Streifen beim ersten Öffnen der Verpackung als Abfall anfallen und entsorgt werden müssen

Die US-A-5 192 262 offenbart eine derartige Verpackung für eine Zigarettenschachtel, bei der die Schutzhülle Perforationen aufweist, die einen Aufreißstreifen ausbilden. Nachteilig an der Einrichtung der US-A-5 192 262 ist, daß beim erstmaligen Öffnen der Verpackung der Aufreißstreifen von der äußeren Hülle abgetrennt wird und als Abfall anfällt.

Aufgabe der Erfindung ist es, eine Verpackung, insbesondere für Zigaretten, der eingangs genannten Art anzugeben, bei der der Grundkörper durch eine Schutzhülle geschützt ist, und bei der beim ersten Öffnen kein Abfall anfällt.

Erfindungsgemäß wird dies dadurch gelöst, daß die Kappe im Bereich der weiteren Seiten der zweiten Wandung eine Lasche aufweist, welche in einen, im Grundkörper oder durch die erste Wandung und einem Versteifungselement ausgebildeten, gegengleichen Schlitz einsteckbar ist, wobei die Lasche im verschlossenen Zustand im Schlitz eingesteckt ist.

Dadurch ergibt sich der Vorteil, daß die Schutzhülle entlang der Perforation geöffnet werden kann, ohne daß Teile, wie ein Streifen od. dgl., von der Schutzhülle entfernt werden müssen.

Durch das Verbinden der Schutzhülle mit dem Grundkörper und/oder der Kappe wird sichergestellt, daß sich die Schutzhülle beim Kippen der Kappe sowohl beim Öffnen als auch beim Schließen mit dieser mitbewegt. Die Lasche bietet neben der Perforation einen Schutz gegen ein unbeabsichtigtes Öffnen der Verpackung, sodaß bei der Handhabung der Verpackung auftretende Belastungen, die ein unbeabsichtigtes Öffnen der Verpackung verursachen könnten, von der Lasche aufgenommen werden können. Durch die Ausbildung des Schlitzes durch die erste Wandung und ein Versteifungselement kann der Schlitz ohne Schwächung des Grundkörpers hergestellt werden.

In Weiterführung der Erfindung kann vorgesehen sein, daß die Schutzhülle zumindest über die gesamte Länge der Perforation mit dem Grundkörper und der Kappe mittels eines Klebemittels verklebt ist und das Klebemittel Öffnungen der Perforation im verschlossenen Zustand der Verpackung abdichtet. Durch die Verbindung der Schutzhülle mit dem Grundkörper und der Kappe zumindest über den gesamten Bereich der Perforation kann sichergestellt werden, daß sich die Schutzhülle nicht von der Kappe und/oder dem Grundkörper in diesem Bereich löst. Die Abdichtung der Perforation durch das Klebemittel stellt auf einfache Weise sicher, daß keine Feuchtigkeit durch die Öffnungen der Perforation dringen kann.

In diesem Zusammenhang kann gemäß einer anderen Ausführungsform der Erfindung vorgesehen sein, daß das Klebemittel wachsartig ist. Mit einem wachsartigen Klebemittel kann auf einfache Weise und bei geringen Herstellungskosten der erfindungsgemäßen Verpackung eine gute Dichtheit der Perforation erreicht werden, wobei die Schutzhülle entlang der Perforation dennoch leicht öffenbar ist.

Gemäß einer weiteren Ausgestaltung der Erfindung kann vorgesehen sein, daß die Schutzhülle einstückig aus einer Folie, insbesondere einer Zellophanfolie od. dgl., ausgebildet ist. Diese Ausführungsform stellt eine einfache und kostengünstige Herstellung der Schutzhülle sicher.

Gemäß einer anderen Ausführungsform der Erfindung kann vorgesehen sein, daß - in an sich bekannter Weise - eine Einlage vorgesehen ist, welche wenigstens im verschlossenen Zustand der Verpackung am Grundkörper und der Kappe anliegend angeordnet ist, und daß die Einlage, zumindest bereichsweise, mit der Kappe verbunden, insbesondere verklebt od. dgl., ist. Auf diese Weise kann die Einlage, welche einen zusätzlichen Schutz der in der erfindungsgemäßen Verpackung verpackten Gegenstände darstellt, ebenfalls ohne Anfall von Abfall bei dem ersten Öffnen der erfindungsgemäßen Verpackung geöffnet werden.

In weiterer Ausgestaltung der Erfindung kann vorgesehen sein, daß die Einlage einen entlang einer weiteren Perforation od. dgl. von der restlichen Einlage trennbaren Verschlußbereich umfaßt, und daß der Verschlußbereich mit der Kappe, zumindest bereichsweise, verbunden ist. Dadurch kann sichergestellt werden, daß der Verschlußbereich auch nach dem Abtrennen von der restlichen Einlage mit der Verpackung verbunden bleibt.

In weiterer Ausgestaltung der Erfindung kann vorgesehen sein, daß die Lasche in die Kappe einklappbar ist. Dadurch kann die Kappe für ein mehrmaliges Öffnen und Verschließen verstärkt werden.

Gemäß einer weiteren Ausführungsform der Erfindung kann vorgesehen sein, daß die Lasche wenigstens einen Fortsatz aufweist, welcher jeweils in eine Ausnehmung der Kappe verrastbar ist. Durch den Fortsatz kann die Lasche in der Kappe fixiert werden.

Gemäß einer anderen Ausgestaltung der Erfindung kann vorgesehen sein, daß die Lasche gegenüber der zweiten Wandung im wesentlichen um die Wandstärke der ersten Wandung im Bereich des Spaltes, insbesondere mittels eines Doppelfalzes od. dgl., versetzt angeordnet ist. Dadurch kann sichergestellt werden, daß bei der Außenkontur der verschlossenen erfindungsgemäßen Verpackungen keine Vorsprünge od. dgl. ausgebildet werden.

Die Erfindung betrifft weiters ein Verfahren zum Öffnen einer verschlossenen Verpackung, wie sie oben beschrieben ist.

Aufgabe der Erfindung ist es ein Verfahren anzugeben, bei welchem Abfall vermieden wird.

Erfindungsgemäß wird dies dadurch erreicht, daß in einem ersten Schritt eine Schutzhülle entlang einer Perforation getrennt wird, danach eine Kappe aufgekippt wird, wobei eine Lasche im Bereich der weiteren Seiten der zweiten Wandung aus einem Schlitz des Grundkörpers gezogen wird und gegebenenfalls ein mit der Kappe verbundener Verschlußbereich einer Einlage entlang einer weiteren Perforation getrennt wird, anschließend die Lasche in die Kappe geschwenkt wird, wobei der Verschlußbereich zumindest teilweise zwischen der Kappe und der Lasche anordenbar ist.

Dadurch ergibt sich der Vorteil, daß eine mehrschichtige Verpackung auf einfache Weise ohne Entfernen von Teilen od. dgl. öffenbar ist.

In Weiterbildung der Erfindung kann vorgesehen sein, daß die Lasche mittels Fortsätzen in gegengleichen Ausnehmungen der Kappe eingerastet wird. Durch das Einrasten der Lasche in der Kappe mittels den Fortsätzen kann diese auf einfache Weise fixiert werden. Dabei kann gegebenenfalls ein Teil des Verschlußbereiches zwischen der Lasche und der Kappe eingeschlossen werden.

Die Erfindung wird unter Bezugnahme auf die beigeschlossenen Zeichnungen, in welchen Ausführungsformen dargestellt sind, näher beschrieben. Dabei zeigt:
Fig. 1 einen Faltplan einer herkömmlichen Einlage;
Fig. 2 einen Faltplan eines herkömmlichen Grundkörpers und einer Kappe;
Fig. 3 einen Faltplan eines herkömmlichen Versteifungselementes;
Fig. 4 einen Faltplan der Einlage eines ersten erfindungsgemäßen Ausführungsbeispiels;
Fig. 5 einen Faltplan des Grundkörpers und der Kappe des ersten erfindungsgemäßen Ausführungsbeispiels;
Fig. 6 einen Faltplan des Versteifungselementes des ersten erfindungsgemäßen Ausführungsbeispiels;
Fig. 7 und 8 die Einlage der ersten Ausführungsform jeweils im Schrägriß;
Fig. 9 und 10 die Schutzhülle der ersten Ausführungsform jeweils im Schrägriß;
Fig. 11 bis 14 vier Ansichten beim erstmaligen Öffnen der ersten erfindungsgemäßen Ausführungsform jeweils im Schrägriß;
Fig. 15 bis 20 sechs Ansichten beim erstmaligen Öffnen und Wiederverschließen der ersten erfindungsgemäßen Ausführungsform jeweils im Schnitt;
Fig. 21 einen Faltplan der Einlage eines weiteren erfindungsgemäßen Ausführungsbeispiels;
Fig. 22 einen Faltplan des Grundkörpers und der Kappe des weiteren erfindungsgemäßen Ausführungsbeispiels;
Fig. 23 einen Faltplan des Versteifungselementes des weiteren erfindungsgemäßen Ausführungsbeispiels;
Fig. 24 und 25 die Einlage der weiteren Ausführungsform jeweils im Schrägriß;
Fig. 26die Einlage gemäß Fig. 24 und 25 im geöffneten Zustand
Fig. 27und 28 die Schutzhülle der ersten Ausführungsform jeweils im Schrägriß;
Fig. 29 bis 32 vier Ansichten beim erstmaligen Öffnen der weiteren erfindungsgemäßen Ausführungsform jeweils im Schrägriß;
Fig. 33 bis 38 sechs Ansichten beim erstmaligen Öffnen und Wiederverschließen der weiteren erfindungsgemäßen Ausführungsform jeweils im Schnitt;

In Fig. 1 ist die Einlage 4 einer herkömmlichen Zigarettenschachtel dargestellt. Die Einlage 4 weist einen Verschlußbereich 41 auf, welcher mittels einer weiteren Perforation 42 von der restlichen Einlage 4 abgegrenzt ist. Die Einlage 4 weist zwei Klebestellen, 404 und 407 auf. Die Einlage 4 wird entlang der punktierten Linien gefaltet.

In Fig. 2 ist der Faltplan eines Grundkörpers 1 und einer Kappe 2 einer herkömmlichen Zigarettenschachtel dargestellt. Der Grundkörper 1 weist eine Bodenfläche 11 und eine erste Wandung 12, 13 auf. Die Kappe umfaßt eine Deckfläche 21 und eine zweite Wandung 22, 23,
wobei der Grundkörper 1 und die Kappe 2 an einer ersten Seite 12 der ersten Wandung 12, 13 und einer ersten Seite 22 der zweiten Wandung 22, 23 kippbar miteinander verbunden sind. Der Grundkörper weist Klebestellen 101 bis 107 auf. Die Kappe weist Klebestellen 208 bis 210 auf, wobei die beiden Klebestellen 210 in der fertiggestellten Zigarettenschachtel miteinander verklebt sind. Die Klebestellen 104 und 107 werden mit den Klebestellen 404 bzw. 407 der Einlage 4 verklebt.

In Fig. 3 ist der Faltplan eines Versteifungselementes 5 einer herkömmlichen Zigarettenschachtel gezeigt. Dieses weist die Klebestellen 503, 505 und 506 auf, welche mit den entsprechenden Klebestellen 103, 105 und 106 des Grundkörpers verklebt werden.

Eine herkömmliche Zigarettenschachtel ist im verschlossenen Zustand von einer Schutzhülle 3 umgeben, welche den Grundkörper 1 und die Kappe 2, welche aus Karton gefertigt sein können, vor Feuchtigkeit schützt. Der verschlossene Zustand der Verpackung kennzeichnet jeweils den Zustand der Verpackung vor dem erstmaligen Öffnen. Wird die Verpackung nach dem erstmaligen Öffnen wieder geschlossen, so befindet sich die Verpackung im geschlossenen Zustand.

Beim erstmaligen Öffnen einer herkömmlichen Zigarettenschachtel wird mittels eines Streifens die Schutzhülle 3 im Bereich der Kappe 2 geteilt und das Teilstück, welches benachbart der Kappe 2 angeordnet ist, samt dem Streifen entfernt. Danach wird die Kappe 2 geöffnet und der Verschlußbereich 41 der Einlage 4 aus der Verpackung herausgezogen, wobei er entlang der weiteren Perforation 42 abgetrennt wird. Dabei sind nach dem Öffnen der Verpackung sowohl das Teilstück der Schutzhülle 3, der Streifen als auch der Verschlußbereich 41 der Einlage 4 als Abfall zu entsorgen.

In den Fig. 4 bis 6 sind Faltpläne einer ersten Ausführungsform einer erfindungsgemäßen Verpackung dargestellt, in Fig. 4 der Faltplan der Einlage 4, in Fig. 5 der Faltplan des Grundkörpers 1 und der Kappe 2 und in Fig. 6 der Faltplan des Versteifungselementes 5.

Diese Faltpläne sind insbesondere für eine Verpackung für Zigaretten geeignet.

Der Grundkörper 1 umfaßt eine Bodenfläche 11 und eine erste Wandung 12, 13, welche eine erste Seite 12 und weitere Seiten 13 aufweist. Die Kappe 2 umfaßt eine Deckfläche 22 und eine zweite Wandung 22, 23, welche eine erste Seite 22 und weitere Seiten 23 umfaßt. Der Grundkörper 1 und die Kappe 2 sind an der ersten Seite 12 der ersten Wandung 12, 13 und an der ersten Seite 22 der zweiten Wandung 22, 23 kippbar miteinander verbunden. Bei der gezeigten Ausführungsform wird das Kippgelenk durch einen Falz 14 ausgebildet, sodaß der Grundkörper 1 und die Kappe 2 einstückig miteinander verbunden sind. In anderen Ausführungsformen der Erfindung können der Grundkörper 1 und die Kappe 2 auch getrennt hergestellt und mittels eines Kippgelenkes miteinander verbunden sein. Im zusammengefalteten Zustand des Grundkörpers 1 und der Kappe 2 ist im verschlossenen Zustand der Verpackung zwischen den weiteren Seiten 13 der ersten Wandung 12, 13 und den weiteren Seiten 23 der zweiten Wandung 22, 23 ein Spalt ausgebildet.

Der Grundkörper 1 weist die Klebestellen 101, 102, 104, 105, 106 und 107, die Kappe die Klebestellen 208, 209 und 211, die Einlage die Klebestellen 404, 407 und 411 und das Versteifungselement die Klebestellen 505 und 506 auf. Die Klebestellen 101, 102 werden bei der Faltung des Grundkörpers 1 und die Klebestellen 208 und 209 bei der Faltung der Kappe 2 benötigt. Die übrigen Klebestellen werden so miteinander verklebt, daß gleiche Endziffern zusammenkommen, z.B. 211 mit 411. Dabei reicht es aus, wenn auf eine der jeweils zusammenkommenden Klebestellen ein Klebemittel od. dgl. aufgebracht wird.

In den Fig. 7 und 8 ist die Einlage 4 gemäß der ersten Ausführungsform der Erfindung dargestellt. Diese ist aus dem Faltplan gemäß Fig. 3 faltbar und weist den Verschlußbereich 41 auf, welcher mittels der weiteren Perforation 42 von der restlichen Einlage 4 abtrennbar ist.

Die verschlossene Verpackung ist in den Fig. 9 und 10 gezeigt. Diese ist von der Schutzhülle 3 umgeben, welche eine Perforation 31 aufweist und mit dem Grundkörper 1 und der Kappe 2 verbunden ist. Die Perforation 31 ist im Bereich des Spaltes angeordnet, welche durch die weiteren Seiten 13 der ersten Wandung 12, 13 und den weiteren Seiten 23 der zweiten Wandung 22, 23 gebildet ist. Die Verbindung ist in den Fig. 9 und 10 durch ein Klebemittel 32, welches zwischen dem Grundkörper 1 und der Schutzhülle 3 und der Kappe 2 und der Schutzhülle 3 angeordnet ist. Bei der gezeigten Ausführungsform ist das Klebemittel 32 über die gesamte Länge der Perforation 31 aufgetragen, sodaß die Schutzhülle 3 über die gesamte Länge der Perforation 31 mit dem Grundkörper 1 und der Kappe 2 verklebt ist. Weiters erscheint es vorteilhaft, wenn das Klebemittel 32 Öffnungen der Perforation 31 im verschlossenen Zustand der Verpackung abdichtet, sodaß keine Feuchtigkeit durch die Perforation 31 in die Verpackung gelangen kann. In diesem Zusammenhang hat es sich als vorteilhaft gezeigt, wenn das Klebemittel 32 wachsartig ist. Bei anderen Ausführungsformen ist vorgesehen, daß die Schutzhülle 3 entweder nur mit dem Grundkörper 1 oder nur mit der Kappe 2 verbunden ist. Es kann auch vorgesehen sein, daß die Schutzhülle 3 nur bereichsweise mit dem Grundkörper 1 und/oder der Kappe 2 verbunden ist. Die Schutzhülle 3 kann in einfacher Weise einstückig aus einer Folie ausgebildet sein, wofür insbesondere eine Zellophanfolie geeignet erscheint. Durch die Verwendung einer Zellophanfolie kann die Schutzhülle 3 durchsichtig ausgebildet werden, wodurch gegebenenfalls ein Aufdruck od. dgl. des Grundkörpers 1 und/oder der Kappe 2 im verschlossenen Zustand der Verpackung durch die Schutzhülle 3 einsehbar ist. In anderen Ausführungsformen kann auch vorgesehen sein, daß die Schutzhülle 3 an weiteren Bereichen mit dem Grundkörper 1 und/oder der Kappe 2 verbunden ist.

Im verschlossenen Zustand der Verpackung ist die Einlage 4, welche in den Fig. 7 und 8 dargestellt ist, am Grundkörper 1 und der Kappe 2 anliegend angeordnet, wobei die weitere Perforation 42 im Bereich des Spaltes zwischen den weiteren Seiten 13 der ersten Wandung 12, 13 und den weiteren Seiten 23 der zweiten Wandung 22, 23 angeordnet ist. Die Einlage 4 ist mit den Klebestellen 404 und 407 mit der Klebestelle 104 bzw. 107 des Grundkörpers und mit einer Klebestelle 411 mit der Klebestelle 211 der Kappe verbunden. Die Verbindung kann auch mittels anderer bekannter Mittel erfolgen. In anderen Ausführungsformen der Erfindung können diese Klebestellen 104, 404, 107, 407, 211, 411 auch anders angeordnet sein. Bei Vorhandensein einer Einlage 4 erscheint insbesondere die Verbindung des Verschlußbereiches 41 mit der Kappe 2 als vorteilhaft.

In den Fig. 11 bis 14 ist das erste Öffnen der verschlossenen erfindungsgemäßen Verpackung gemäß den Fig. 4 bis 10 dargestellt. Aus Fig. 11 ist ersichtlich, daß die Kappe 2 im Bereich der weiteren Seiten 23 der zweiten Wandung 22, 23 eine Lasche 24 aufweist, welche in einen gegengleichen Schlitz 15 des Grundkörpers 1 einsteckbar ist. Aus Fig. 13 ist ersichtlich, daß die Lasche 24 in die Kappe 2 einklappbar ist. Die Lasche 24 kann Fortsätze 25 aufweisen, welche jeweils in eine Ausnehmung 26 der Kappe 2 verrastbar sind. Die Ausnehmungen 26 der Kappe 2 sind aus den Fig. 5, 9 und 10 ersichtlich. Es sind Ausführungsformen mit unterschiedlicher Anzahl und Ausbildung der Fortsätze 25 und Ausnehmungen 26 vorgesehen.

Der Schlitz 15 kann in die weiteren Seiten 13 der ersten Wandung 12, 13 eingebracht sein, oder durch die erste Wandung 12, 13 und dem Versteifungselement 5 ausgebildet sein. Die Ausbildung zwischen der ersten Wandung 12, 13 und dem Versteifungselement 5 kann einfach hergestellt werden, wobei die Verpackung durch den Schlitz 15 nicht geschwächt wird.

In den Fig. 15 bis 20 ist der Vorgang des ersten Öffnens und des Wiederverschließens der ersten Ausführungsform der erfindungsgemäßen Verpackung im Schnitt dargestellt. Dabei sind verklebte Bereiche durch eine punktierte Linie gekennzeichnet.

In Fig. 15 ist die erste Ausführungsform der erfindungsgemäßen Verpackung in verschlossenem Zustand dargestellt, wobei mittels der strichlierten Linie die Begrenzung des Grundkörpers 1 und der Kappe 2 angedeutet ist. Im Bereich des Spaltes zwischen dem Grundkörper 1 und der Kappe 2 ist die Lasche 24 an die Kappe 2 angeformt, wobei die Lasche 24 gegenüber der zweiten Wandung 22, 23 im wesentlichen um die Wandstärke der ersten Wandung 12, 13 im Bereich des Spaltes versetzt angeordnet ist. Dadurch kann erreicht werden, daß der Übergang zwischen dem Grundkörper 1 und der Kappe 2 im wesentlichen eben und ohne Vorsprünge ausgebildet ist. Als geeignet für die versetzte Anordnung erscheint ein Doppelfalz zu sein, wie er in Fig. 15 gezeigt ist. Es können aber auch andere bekannte Mittel verwendet werden. Der Schlitz 15 wird von dem Grundkörper 1 und dem Versteifungselement 5 ausgebildet, sodaß die Lasche 24 im verschlossenen Zustand zumindest bereichsweise zwischen dem Grundkörper 1 und dem Versteifungselement 5 angeordnet ist. Im Inneren des Grundkörpers 1 und der Kappe 2 ist die Einlage 4 angeordnet. Um den Grundkörper 1 und die Kappe 2 ist die Schutzhülle 3 angeordnet.

Beim Öffnen der verschlossenen erfindungsgemäßen Verpackung wird in einem ersten Schritt die Schutzhülle 3 entlang der Perforation 31 getrennt. Dies kann mit einem, vorzugsweise stumpfen, Gegenstand, insbesondere einem Fingernagel od. dgl. erfolgen. Die Perforation 31 kann aber auch durch Aufbringen eines Kippmomentes auf die Kappe 2 aufgetrennt werden.

Danach wird die Kappe 2 aufgekippt, wobei die Lasche 24 aus dem Schlitz 15 gezogen wird.

Sofern eine Einlage vorgesehen ist, wird der Verschlußbereich 41 entlang der weiteren Perforation 42 von der restlichen Einlage getrennt. Bei aufgekippter Kappe 2 wird die Lasche 24 in die Kappe 2 geschwenkt, wobei der Verschlußbereich 41 gegebenenfalls zumindest teilweise zwischen der Kappe 2 und der Lasche 24 anordenbar ist. Anschließend kann die Verpackung durch Zurückkippen der Kappe 2 in den geschlossenen Zustand gebracht werden.

Im Gegensatz zum verschlossenen Zustand (Fig. 15) ist im geschlossenen Zustand (Fig. 20) der erfindungsgemäßen Verpackung die Perforation 31 der Schutzhülle 3 aufgetrennt und gegebenenfalls der Verschlußbereich 41 von der restlichen Einlage 4 entlang der weiteren Perforation 42 getrennt. Vorteilhafterweise ist die Lasche 24 in die Kappe 2 geschwenkt, wobei sie mittels der Fortsätze 25 in die gegengleichen Ausnehmungen 26 eingerastet ist.

Durch die Lasche 24, welche dem Öffnen der erfindungsgemäßen Verpackung einen Reibungswiderstand entgegenbringt, kann sichergestellt werden, daß für das Öffnen der erfindungsgemäßen Verpackung eine vorgebbare Kraft erforderlich ist, sodaß die Gefahr eines unbeabsichtigten Öffnens bei der Lagerung oder dem Transport weitgehend ausgeschlossen werden kann. In anderen Ausführungsformen der erfindungsgemäßen Verpackung kann auch vorgesehen sein, daß die Lasche 24 im geschlossenen Zustand wieder durch den Schlitz 15 geführt ist.

In den Fig. 21 bis 38 ist eine weitere Ausführungsform einer erfindungsgemäßen Verpackung dargestellt. Diese unterscheidet sich von der ersten Ausführungsform, welche in den Fig. 4 bis 20 gezeigt ist, im wesentlichen durch eine andere Ausgestaltung der Einlage 4, deren Faltplan in Fig. 21 dargestellt ist. In den Fig. 24 bis 26 ist die gefaltete Einlage 4 gezeigt. Vorteilhaft an dieser Ausführungsform ist, daß die Einlage 4 auch nach dem Öffnen der Verpackung einstückig bleibt und der Verschlußbereich 41 nicht vollständig von der restlichen Einlage 4 getrennt wird, wie aus Fig. 26 ersichtlich ist.

Die Fig. 22 und 23 zeigen die Faltpläne des Grundkörpers 1 und der Kappe 2 bzw. des Versteifungselementes 5. In den Fig. 27 und 28 ist die verschlossene Verpackung gemäß der weiteren Ausführungsform dargestellt, welche sich in ihrem Erscheinungsbild nicht von der ersten Ausführungsform unterscheidet. In den Fig. 29 bis 32 ist das erste Öffnen der weiteren Ausführungsform der erfindungsgemäßen Verpackung gezeigt. Dabei ist ersichtlich, daß im Gegensatz zur ersten Ausführungsform kein Teil der Einlage 4 oben auf dem verpackten Gut verbleibt. Dies ist insbesondere durch einen Vergleich der Fig. 13 und 31 ersichtlich.

Der Grundkörper 1 weist die Klebestellen 101, 102, 104, 105 und 106, die Kappe die Klebestellen 208, 209 und 211, die Einlage die Klebestellen 404 und 411 und das Versteifungselement die Klebestellen 505 und 506 auf. Die Klebestellen 101, 102 werden bei der Faltung des Grundkörpers 1 und die Klebestellen 208 und 209 bei der Faltung der Kappe 2 benötigt. Die übrigen Klebestellen werden so miteinander verklebt, daß gleiche Endziffern zusammenkommen, z.B. 211 mit 411. Dabei reicht es aus, wenn auf eine der jeweils zusammenkommenden Klebestellen ein Klebemittel od. dgl. aufgebracht wird.

In den Fig. 33 bis 38 ist der Vorgang des ersten Öffnens und des Wiederverschließens der weiteren Ausführungsform der erfindungsgemäßen Verpackung im Schnitt dargestellt, welcher dem der ersten Ausführungsform entspricht. Verklebte Bereiche sind durch eine punktierte Linie gekennzeichnet.

## Patentansprüche

1. Verpackung, insbesondere für Zigaretten, mit einem Grundkörper (1), welcher eine Bodenfläche (11) und eine erste Wandung (12, 13) umfaßt, und einer Kappe (2), welche eine Deckfläche (21) und eine zweite Wandung (22, 23) umfaßt, wobei der Grundkörper (1) und die Kappe (2) an einer ersten Seite (12) der ersten Wandung (12, 13) und einer ersten Seite (22) der zweiten Wandung (22, 23) kippbar miteinander verbunden sind, wobei im verschlossenen Zustand der Verpackung zwischen den weiteren Seiten (13) der ersten Wandung (12, 13) und den weiteren Seiten (23) der zweiten Wandung (22, 23) ein Spalt ausgebildet ist, wobei um den Grundkörper (1) und die Kappe (2) zumindest im verschlossenen Zustand der Verpackung eine Schutzhülle (3) angeordnet ist, wobei die Schutzhülle (3) im Bereich des Spaltes eine Perforation (31) aufweist und zumindest bereichsweise mit dem Grundkörper (1) und/oder der Kappe (2) verbunden, insbesondere verklebt od. dgl., ist, **dadurch gekennzeichnet, daß** die Kappe (2) im Bereich der weiteren Seiten (23) der zweiten Wandung (22, 23) eine Lasche (24) aufweist, welche in einen, im Grundkörper (1) oder durch die erste Wandung (12, 13) und einem Versteifungselement (5) ausgebildeten, gegengleichen Schlitz (15) einsteckbar ist, wobei die Lasche (24) im verschlossenen Zustand im Schlitz (15) eingesteckt ist.

2. Verpackung nach Anspruch 1, **dadurch gekennzeichnet, daß** die Schutzhülle (3) zumindest über die gesamte Länge der Perforation (31) mit dem Grundkörper (1) und der Kappe (2) mittels eines Klebemittels (32) verklebt ist und das Klebemittel (32) Öffnungen der Perforation (31) im verschlossenen Zustand der Verpackung abdichtet.

3. Verpackung nach Anspruch 2, **dadurch gekennzeichnet, daß** das Klebemittel (32) wachsartig ist.

4. Verpackung nach einem der Ansprüche 1 bis 3, **dadurch gekennzeichnet, daß** die Schutzhülle (3) einstückig aus einer Folie, insbesondere einer Zellophanfolie od. dgl., ausgebildet ist.

5. Verpackung nach einem der Ansprüche 1 bis 4, **dadurch gekennzeichnet, daß** - in an sich bekannter Weise - eine Einlage (4) vorgesehen ist, welche wenigstens im verschlossenen Zustand der Verpackung am Grundkörper (1) und der Kappe (2) anliegend angeordnet ist, und daß die Einlage (4), zumindest bereichsweise, mit der Kappe (2) verbunden, insbesondere verklebt od. dgl., ist.

6. Verpackung nach Anspruch 5, **dadurch gekennzeichnet, daß** die Einlage (4) einen entlang einer weiteren Perforation (42) od. dgl. von der restlichen Einlage (4) trennbaren Verschlußbereich (41) umfaßt, und daß der Verschlußbereich (41) mit der Kappe (2), zumindest bereichsweise, verbunden ist.

7. Verpackung nach Anspruch 6, **dadurch gekennzeichnet, daß** die Lasche (24) in die Kappe (2) einklappbar ist.

8. Verpackung nach Anspruch 6 oder 7, **dadurch gekennzeichnet, daß** die Lasche (24) wenigstens einen Fortsatz (25) aufweist, welcher jeweils in eine Ausnehmung (26) der Kappe (2) verrastbar ist.

9. Verpackung nach einem der Ansprüche 6 bis 8, **dadurch gekennzeichnet, daß** die Lasche (24) gegenüber der zweiten Wandung (22, 23) im wesentlichen um die Wandstärke der ersten Wandung (12, 13) im Bereich des Spaltes, insbesondere mittels eines Doppelfalzes od. dgl., versetzt angeordnet ist.

10. Verfahren zum Öffnen einer verschlossenen Verpackung gemäß einem der Ansprüche 1 bis 9, **dadurch gekennzeichnet, daß** in einem ersten Schritt eine Schutzhülle (3) entlang einer Perforation (31) getrennt wird, danach eine Kappe (2) aufgekippt wird, wobei eine Lasche (24) im Bereich der weiteren Seiten (23) der zweiten Wandung (22, 23) aus einem Schlitz (15) des Grundkörpers (1) gezogen wird und gegebenenfalls ein mit der Kappe (2) verbundener Verschlußbereich (41) einer Einlage (4) entlang einer weiteren Perforation (42) getrennt wird, anschließend die Lasche (24) in die Kappe (2) geschwenkt wird, wobei der Verschlußbereich (41) zumindest teilweise zwischen der Kappe (2) und der Lasche (24) anordenbar ist.

11. Verfahren nach Anspruch 10, **dadurch gekennzeichnet, daß** die Lasche (24) mittels Fortsätzen (25) in gegengleichen Ausnehmungen (26) der Kappe (2) eingerastet wird.

## Claims

1. A packing, especially for cigarettes, with a basic body (1) comprising a floor surface (11) and a first wall (12, 13) and a cap (2) comprising a cover surface (21) and a second wall (22, 23), with the basic body (1) and the cap (2) being joined with each other at a first side (12) of the first wall (12, 13) and a first side (22) of the second wall (22, 23) in a tiltable manner, with a gap being formed in the closed state of the packing between the further sides (13) of the first wall (12, 13) and the further sides (23) of the second wall (22, 23), with a protective wrapping (3) being arranged around the basic body (1) and the cap (2) at least in the closed state of the packing, with the protective wrapping (3) having a perforation (31) in the region of the gap and is joined with the basic body (1) and/or the cap (2) at least in sections, especially glued or the like, **characterized in that** the cap (2) comprises in the region of the further sides (23) of the second wall (22, 23) a tab (24) which can be inserted into diametrically opposed slot (15) which is arranged in the basic body (1) or formed by the first wall (12, 13) and a stiffening element (5), with the tab (24) being inserted in the slot (15) in the closed state.

2. A packing according to claim 1, **characterized in that** the protective wrapping (3) is glued at least over the entire length of the perforation (31) with the basic body (1) and the cap (2) by means of an adhesive (32) and that the adhesive (32) seals openings of the perforation (31) in the closed state of the packing.

3. A packing according to claim 2, **characterized in that** the adhesive (32) is wax-like.

4. A packing according to one of the claims 1 to 3, **characterized in that** the protective wrapping (3) is made integrally from a film, especially a cellophane film or the like.

5. A packing according to one of the claims 1 to 4, **characterized in that** in the known manner an insert (4) is provided which is arranged so as to rest on the basic body (1) and cap (2) at least in the closed state of the packing and that said insert (4) is connected to the cap (2) at least in sections, especially glued or the like.

6. A packing according to claim 5, **characterized in that** the insert (4) comprises a closure region (41) which can be severed from the insert (4) along a further perforation (42) or the like and that the closure region (41) is joined with the cap (2), at least in sections.

7. A packing according to claim 6, **characterized in that** the tab (24) can be flipped into the cap (2).

8. A packing according to claim 6 or 7, **characterized in that** the tab (24) comprises at least one nose (25) which can each be latched into a recess (26) of the cap (2).

9. A packing according to one of the claims 6 to 8, **characterized in that** the tab (24) is arranged in an offset fashion relative to the second wall (22, 23) substantially by the wall thickness of the first wall (12, 13) in the region of the gap, especially by means of a double fold or the like.

10. A method for opening a closed packing according to one of the claims 1 to 9,
**characterized in that** in a first step a protective wrapping (3) is severed along a perforation (31), whereupon a cap (2) is flipped open and a tab (24) is pulled out of a slot (15) in the basic body (1) in the region of the further sides (23) of the second wall (22, 23) and optionally a closure region (41) of an insert (4) which is joined with the cap (2) is severed along a further perforation (42), whereupon the tab (24) is flipped into the cap (2), with the closure region (41) being arrangeable at least partly between the cap (2) and the tab (24).

11. A method as claimed in claim 10, **characterized in that** the tab (24) is latched by means of noses (25) in diametrically opposed recesses 26 of the cap (2).

## Revendications

1. Emballage, en particulier pour cigarettes, avec un corps (1) qui comprend une surface de fond (11) et une première paroi (12, 13), et un couvercle (2) qui comprend une surface de couverture (21) et une deuxième paroi (22, 23), dans lequel le corps (1) et le couvercle (2) sont reliés l'un avec l'autre sur un premier côté (12) de la première paroi (12, 13) et un premier côté (22) de la deuxième paroi (22, 23) de façon à pouvoir basculer, un interstice étant formé lorsque l'emballage est fermé entre les autres côtés (13) de la première paroi (12, 13) et les autres côtés (23) de la deuxième paroi (22, 23), dans lequel une enveloppe protectrice (3) est disposée autour du corps (1) et du couvercle (2) au moins lorsque l'emballage est fermé, laquelle enveloppe protectrice (3) présente au niveau de l'interstice une perforation (31) et est reliée au moins par endroits, en particulier collée ou similaire, avec le corps (1) et/ou le couvercle (2), **caractérisé en ce que** le couvercle (2) présente au niveau de l'autre côté (23) de la deuxième paroi (22, 23) une patte (24) qui peut être insérée dans une fente (15) opposée formée dans le corps (1) ou par la première paroi (12, 13) et un élément raidisseur (5), la patte (24) étant insérée dans la fente (15) quand l'emballage est fermé.

2. Emballage selon la revendication 1, **caractérisé en ce que** l'enveloppe protectrice (3) est collée au corps (1) et au couvercle (2) au moins sur toute la longueur de la perforation (31) au moyen d'un moyen adhésif (32) et le moyen adhésif (32) ferme les ouvertures de la perforation (31) lorsque l'emballage est fermé.

3. Emballage selon la revendication 2, **caractérisé en ce que** le moyen adhésif (32) est à type de cire.

4. Emballage selon l'une quelconque des revendications 1 à 3, **caractérisé en ce que** l'enveloppe protectrice (3) est formée d'un seul tenant d'une feuille, en particulier d'une feuille de cellophane ou similaire.

5. Emballage selon l'une quelconque des revendications 1 à 4, **caractérisé en ce qu'**il est prévu, de manière connue en soi, une doublure (4) qui repose contre le corps (1) et le couvercle (2) au moins lorsque l'emballage est fermé et **en ce que** la doublure (4) est reliée au couvercle (2) au moins par endroits, en particulier collée ou similaire.

6. Emballage selon la revendication 5, **caractérisé en ce que** la doublure (4) comprend une zone de fermeture (41) pouvant être séparée le long d'une perforation (42) du reste de la doublure (4), et **en ce que** la zone de fermeture (41) est reliée au moins par endroits au couvercle (2).

7. Emballage selon la revendication 6, **caractérisé en ce que** la patte (24) peut être rabattue dans le couvercle (2).

8. Emballage selon la revendication 6 ou 7, **caractérisé en ce que** la patte (24) possède au moins une saillie (25) qui peut s'engager dans un évidement (26) du couvercle (2).

9. Emballage selon l'une quelconque des revendications 6 à 8, **caractérisé en ce que** la patte (24) est décalée par rapport à la deuxième paroi (22, 23) sensiblement de la valeur de l'épaisseur de la première paroi (12, 13) au niveau de l'interstice, en particulier au moyen d'un double pli ou similaire.

10. Procédé pour l'ouverture d'un emballage fermé l'une quelconque des revendications 1 à 9, **caractérisé en ce que** dans une première étape, une enveloppe protectrice (3) est ouverte le long d'une perforation (41), un couvercle (2) est ensuite basculé, une patte (24) au niveau des autres côtés (23) de la deuxième paroi (22, 23) étant alors retirée d'une fente (15) du corps (1) et une zone de fermeture (41) d'une doublure (4) reliée au couvercle (2) étant éventuellement découpée le long d'une autre perforation (42), la patte (24) est ensuite basculée dans le couvercle (2), la zone de fermeture (41) pouvant être disposée au moins en partie entre le couvercle (2) est la patte (24).

11. Procédé selon la revendication 10, **caractérisé en ce que** la patte (24) peut être engagée au moyen de saillies (25) dans des évidements (26) opposés du couvercle (2).
